# EUROPÄISCHE PATENTSCHRIFT

(11) **EP 1 280 615 B1**
(45) Veröffentlichungstag und Bekanntmachung des Hinweises auf die Patenterteilung: **19.04.2006**
(21) Anmeldenummer: 01938206.8
(22) Anmeldetag: 08.05.2001
(51) Int. Cl.: B05D 3/06

(54) **VERFAHREN UND ANORDNUNG ZUR HERSTELLUNG EINES DÜNNEN SCHICHTAUFBAUS**
METHOD AND ARRANGEMENT FOR THE PRODUCTION OF A THIN LAYERED STRUCTURE
PROCEDE ET DISPOSITIF DE PRODUCTION D'UNE STRUCTURE EN COUCHES MINCE

(30) Priorität: 08.05.2000 DE 10022223; 19.05.2000 DE 10024731
(43) Veröffentlichungstag der Anmeldung: 05.02.2003
(73) Patentinhaber: Advanced Photonics Technologies AG, 83052 Bruckmühl-Heufeld (DE)
(72) Erfinder: BÄR, Kai, K., O., 83052 Bruckmühl-Heufeld (DE); GAUS, Rainer, 83052 Bruckmühl (DE)
(74) Vertreter: Heinze, Ekkehard
(86) Internationale Anmeldenummer: PCT/EP2001/005228
(87) Internationale Veröffentlichungsnummer: WO 2001/085363

(56) Entgegenhaltungen:
- EP-A- 0 290 194
- WO-A-96/34700
- WO-A-98/08619
- WO-A-99/41323
- US-A- 3 639 762
- PATENT ABSTRACTS OF JAPAN vol. 2000, no. 02, 29. Februar 2000 (2000-02-29) & JP 11 320671 A (TEIJIN LTD), 24. November 1999 (1999-11-24)

## Beschreibung

Die Erfindung betrifft ein Verfahren zur Herstellung eines dünnen Schichtaufbaus nach dem Oberbegriff des Anspruchs 1 sowie eine Anordnung zur Durchführung dieses Verfahrens.

Dünnschichtstrukturen auf großflächigen, dünnen Trägern gewinnen auf verschiedenen Gebieten der Technik zunehmend an Bedeutung. Bekannte und wirtschaftlich höchst bedeutende Beispiele hierfür sind Dünnschicht-Transistorstrukturen, wie sie insbesondere in Flüssigkristall-Anzeigeanordnungen eingesetzt werden, und andere Dünnschichtsysteme für Anzeigeeinheiten, etwa für Plasmadisplays. Weitere technisch und wirtschaftlich bedeutsame Dünnschichtstrukturen sind die Separatorstrukturen von elektrochemischen Elementen, insbesondere Primär- oder Sekundärelementen auf Lithiumbasis (Lithiumbatterien und Lithium-Ionen-Akkus etc.) sowie hoch differenzierte Membransysteme für die Stofftrennung und die Energiegewinnung, beispielsweise Brennstoffzellen.

Zur Herstellung derartiger Dünnschichtsysteme muß üblicherweise eine in einem Ausgangszustand auf einen dünnen Träger aufgebrachte dünne Beschichtung in eine funktionelle Schicht umgewandelt und fest mit dem Träger verbunden werden. Es kommt hierbei darauf an, einen mit sehr hoher Zuverlässigkeit und unter Ausschluß von Schädigungen des Trägers oder des Beschichtungsmaterials ablaufenden Prozeß mit einer hohen Produktivität, d. h. einem hohen Flächendurchsatz pro Zeiteinheit, zu realisieren.

Es sind für die verschiedenen Dünnschichtsysteme der gattungsgemäßen Art, die heute große technische Bedeutung erlangt haben, verschiedenartige Herstellungsverfahren bekannt, die diese Anforderungen nur bedingt erfüllen.

Die WO-A-9941323 beschreibt ein Verfahren zur Herstellung von Pulverüberzügen auf einem Träger und eine zugehörige Anlage.

Der Erfindung liegt die Aufgabe zugrunde, ein verbessertes, hochgradig universelles und an verschiedenartige konkrete Schichtstrukturen leicht anpaßbares Verfahren der gattungsgemäßen Art anzugeben, das sich durch potentiell hohe Produktivität, Einfachheit und Zuverlässigkeit bei weitgehendem Ausschluß von Schädigungen der Beschichtung(en) und/oder des Trägers auszeichnet.

Diese Aufgabe wird durch ein Verfahren mit den Merkmalen des Anspruchs 1 gelöst. Eine zweckmäßige Anordnung zur Durchführung dieses Verfahrens ist in Anspruch 11 angegeben.

Die Erfindung schließt den grundlegenden Gedanken ein, zur Umwandlung des jeweiligen Beschichtungs-Ausgangsmaterials in die funktionelle Schicht des Schichtaufbaus unter gleichzeitiger Verbindung mit dem Träger elektromagnetische Strahlung im Bereich des nahen Infrarot, d. h. im Wellenlängenbereich zwischen 0,8 und 1,5 µm, am kontinuierlich geförderten Produkt einzusetzen. Diese bewirkt - je nach konkretem Schichtsystem in unterschiedlicher Rangigkeit - insbesondere eine Trocknung und/oder Vernetzung des Beschichtungs-Ausgangsmaterials, vielfach verbunden mit einem Aufschmelzen auf den Träger.

Die erfindungsgemäß eingesetzte Strahlung läßt sich in einfacher und kostengünstiger Weise durch mit erhöhter Betriebstemperatur betriebene Halogenlampen hoher Leistung erzeugen.

In bevorzugten Schichtaufbauten haben sowohl das Beschichtungs-Ausgangsmaterial als auch der Träger eine mittlere Dicke im Bereich zwischen 5 µm und 500 µm, insbesondere zwischen 20 µm und 200 µm.

Als Träger dienen in wichtigen Anwendungen insbesondere verschiedene Kunststofffolien, speziell PE-, PP- oder PVC-Folien, oder Metallfolien bzw. feine Metallgewebe, speziell aus Aluminium oder Kupfer oder deren Legierungen. Das Beschichtungs-Ausgangsmaterial wird insbesondere in flüssiger oder pastöser oder auch in Pulverform mittels geeigneter, an sich bekannter Beschichtungstechniken aufgebracht, bevorzugt aufgeschleudert, aufgewalzt, aufgesprüht, aufgerieselt oder aufgeblasen.

Die spektrale Zusammensetzung der Bearbeitungs-Infrarotstrahlung wird in Abstimmung auf die Absorptionseigenschaften des Beschichtungs-Ausgangsmaterials bevorzugt derart eingestellt, das sich dieses über seine Schichtdicke im wesentlichen gleichmäßig erwärmt, wobei eine unzulässige thermische Belastung des Trägers sowie auch einzelner Bereiche der Beschichtung vermieden wird. Diese Einstellung kann über die Betriebsspannung erfolgen; weiterhin können Filter eingesetzt werden. Die Einstellung der Strahlungsleistung kann insbesondere durch Variation des Abstandes zwischen der Strahlungsquelle und der Oberfläche des Schichtaufbaus erfolgen. Die Strahlung kann direkt in die Beschichtung oder durch den Träger hindurch oder von beiden Seiten einwirken.

Durch einen die Oberfläche des aufgebrachten Beschichtungs-Ausgangsmaterials und/oder die rückseitige Oberfläche des Trägers überstreichenden Gasstrom (für den in vielen Anwendungsfällen ein Luftstrom ausreichend ist) kann zum einen eine Vergleichmäßigung der Temperaturverteilung und gegebenenfalls Absenkung der Oberflächentemperatur und zum anderen die schnelle Abführung von flüchtigen Bestandteilen des Beschichtungs-Ausgangsmaterials erreicht werden. Hierdurch läßt sich die Zuverlässigkeit und Effizienz des Verfahrens weiter erhöhen. Der Gasstrom (Luftstrom) ist vorzugsweise trocken und kalt und wird mit hohem Druck bzw. Impuls zugeführt.

In einer weiter verfeinerten Verfahrensführung ist eine Leistungsregelung auf der Basis von rückgekoppelten Detektorsignalen (beispielsweise von Temperaturfühlern) vorgesehen.

Das vorgeschlagene Verfahren eignet sich zur Herstellung von Dünnschicht-Transistoranordnungen, insbesondere für Flüssigkristalldisplayanordnungen, von Separatormembranen für elektrochemische Elemente, insbesondere von Lithium-Ionen-Akkus, zur Herstellung von Dünnschichtstrukturen für Plasmadisplays und zur Herstellung von Membranstrukturen für Brennstoffzellen.

Eine bevorzugte Anordnung zur Durchführung des Verfahrens umfaßt zur Handhabung eines quasi-endlosen Trägers eine entsprechende Zuführungs- und Vorschubeinrichtung - die insbesondere eine Träger-Vorratsrolle und eine Walzen-Vorschubeinrichtung umfassen kann -, eine Zuführungs- und Schichterzeugungseinrichtung zur Zuführung des Beschichtungs-Ausgangsmaterials und dessen schichtbildender Aufbringung auf die Trägeroberfläche sowie die NIR-Bestrahlungseinrichtung, die insbesondere eine oder mehrere Halogenlampen mit einem hohen spektralen Anteil im NIR aufweist, mit entsprechender Stromversorgung.

In bevorzugten Ausführungen dieser Anordnung ist zusätzlich eine Gasstrom-Erzeugungseinrichtung zur Erzeugung und Ausrichtung des oben erwähnten Gasstromes und/oder eine Einrichtung zur Leistungseinstellung oder -regelung vorgesehen, wobei die letztere bevorzugt Mittel zur Abstandseinstellung zwischen Strahlungsquelle und Schichtaufbau umfaßt.

## Patentansprüche

1. Verfahren zur Herstellung eines dünnen Schichtaufbaus aus einer bandförmigen, flexiblen Kunststofffolie, insbesondere Polyethylen-, Polypropylen- oder PVC-Folie, oder einer dünnen Metallfolie oder einem feinen Metallgewebe, insbesondere aus Aluminium oder Kupfer bzw. einer aluminium- bzw. kupferhaltigen Legierung, als Träger, mit mindestens einer mit dem Träger fest verbundenen funktionalen Beschichtung, die eine insbesondere in der Größenordnung der Dicke des Trägers liegende Dicke hat, mit den Schritten:
- Bildung eines Ausgangs-Schichtaufbaus durch flächiges Auftragen eines Beschichtungs-Ausgangsmaterials auf den Träger und
- Bestrahlung des mit dem Beschichtungs-Ausgangsmaterials versehenen Trägers mit elektromagnetischer Strahlung, die einen Wirkanteil im Bereich des nahen Infrarot hat, zur Bildung der funktionalen Beschichtung aus dem Beschichtungs-Ausgangsmaterial bei gleichzeitiger Verbindung mit dem Träger unter Einschluss einer Trocknung und/oder thermischen Vernetzung, wobei der Träger mit einer funktionellen Beschichtung zur Herstellung einer Dünnschicht-Transistoranordnung, insbesondere für eine Flüssigkristalldisplayanordnung, oder mit einer funktionellen Beschichtung zur Herstellung einer Separatormembran für ein elektrochemisches Element, insbesondere einen Lithium-Ionen-Akku, oder mit einer funktionellen Beschichtung zur Herstellung einer Dünnschichtstruktur für eine Plasmadisplayanordnung, oder mit einer funktionellen Beschichtung zur Herstellung einer Membranstruktur für eine Brennstoffzelle versehen wird.

2. Verfahren nach Anspruch 1,
**dadurch gekennzeichnet, daß**
die Strahlung einer mit erhöhter Betriebstemperatur betriebenen Halogenlampe eingesetzt wird.

3. Verfahren nach Anspruch 1 oder 2,
**dadurch gekennzeichnet, daß**
das Beschichtungs-Ausgangsmaterial mit einer mittleren Dicke im Bereich zwischen 5 µm und 500 µm, insbesondere zwischen 20 µm und 200 µm, auf einen Träger mit einer mittleren Dicke im Bereich zwischen 5 µm und 500 µm, insbesondere zwischen 20 µm und 200 µm, aufgebracht wird.

4. Verfahren nach einem der vorangehenden Ansprüche,
**dadurch gekennzeichnet, daß**
das Beschichtungs-Ausgangsmaterial in flüssiger oder pastöser Form aufgebracht, insbesondere aufgeschleudert, aufgewalzt oder aufgesprüht, wird.

5. Verfahren nach einem der Ansprüche 1 bis 3,
**dadurch gekennzeichnet, daß**
das Beschichtungs-Ausgangsmaterial in Pulverform aufgebracht, insbesondere aufgerieselt oder aufgeblasen, wird.

6. Verfahren nach einem der vorangehenden Ansprüche,
**dadurch gekennzeichnet, daß**
die spektrale Zusammensetzung der Strahlung in Abstimmung auf die Absorptionseigenschaften des Beschichtungs-Ausgangsmaterials und.wahlweise.des Trägers derart eingestellt wird, daß eine im wesentlichen gleichmäßige Durchwärmung über die Schichtdicke des Beschichtungs-Ausgangsmaterials erfolgt.

7. Verfahren nach Anspruch 6,
**dadurch gekennzeichnet, daß**
die spektrale Zusammensetzung durch mindestens ein Filter eingestellt wird.

8. Verfahren nach einem der vorangehenden Ansprüche,
**dadurch gekennzeichnet, daß**
zur Einstellung der Strahlungsleistung der Abstand zwischen der Strahlungsquelle und der Oberfläche des Beschichtungs-Ausgangsmaterials variiert wird.

9. Verfahren nach einem der vorangehenden Ansprüche,
**dadurch gekennzeichnet, daß**
die Oberfläche des Beschichtungs-Ausgangsmaterials und/oder die rückseitige Oberfläche des Trägers mit einem Gasstrom, insbesondere Luftstrom, zur Kühlung und/oder Abführung von flüchtigen Bestandteilen des Beschichtungs-Ausgangsmaterials überstrichen wird.

10. Verfahren nach Anspruch 9,
**dadurch gekennzeichnet, daß**
ein trockenes, kaltes Gas mit hohem Impuls zugeführt wird.

11. Anordnung zur Durchführung des Verfahrens nach einem der Ansprüche 1-10,
mit:
- einer Zuführungs- und Vorschubeinrichtung für den Träger,
- einer Zuführungs- und Schichterzeugungseinrichtung zur, insbesondere kontinuierlichen, Zuführung und Aufbringung des Beschichturigs-Ausgangsmaterials auf den Träger und
- einer stromabwärts der Zuführungs- und Schichterzeugungseinrichtung angeordneten und dem mit dem Beschichtungs-Ausgangsmaterial versehenen Träger zugewandten, Strahlung mit einem Wirkanteil im Bereich des nahen Infrarot erzeugenden Bestrahlungseinrichtung mit mehreren Halogenlampen mit einem hohen spektralen Anteil im nahen Infrarot sowie einer Regelungseinrichtung zur Regelung der Strahlungsleistung der Bestrahlungseinrichtung.

12. Anordnung nach Anspruch 11,
**gekennzeichnet durch**
eine Gasstrom-Erzeugungseinrichtung zur Erzeugung eines im wesentlichen parallel zur Oberfläche des Schichtaufbaus bzw. des Ausgangs-Schichtaufbaus gerichteten, diesen im Einwirkungsbereich der Bestrahlungseinrichtung überstreichenden, insbesondere trockenem und kalten, Gasstromes mit hohem Impuls.

13. Anordnung nach einem der Ansprüche 11 oder 12,
**gekennzeichnet durch**
Mittel zur Einstellung der Strahlungsleistung, insbesondere Verstellmittel zur Präzisionsverstellung mindestens einer Strahlungsquelle der Bestrahlungseinrichtung.

## Claims

1. Method of producing a thin-layered structure from a carrier configured as a flexible band of plastic film, in particular polyethylene, polypropylene or PVC film, or a thin metal foil or a finely-woven fabric made of metal, in particular aluminum or copper or an alloy containing aluminum or copper, in which at least one functional coating having a thickness in particular on the same order of magnitude as the thickness of the carrier is firmly bonded to said carrier, comprising the steps of:
- forming an initial layered structure by the even application of an original coating material on the carrier, and
- irradiating the carrier provided with the original coating material with electro-magnetic radiation having an effective component in the near-infrared region to form the functional coating from the original coating material and simultaneously bond same to the carrier while incorporating drying and/or thermal cross-linking, whereby the carrier is provided with a functional coating to produce a thin-layer transistor arrangement, in particular for a liquid crystal display arrangement, or with a functional coating to produce a separator membrane for an electrochemical element, in particular a lithium-ion accumulator, or with a functional coating to produce a thin-layer structure for a plasma display arrangement, or with a functional coating to produce a membrane structure for a fuel cell.

2. Method in accordance with claim 1,
**characterized in that**
the radiation employed is that from a halogen lamp operated at an elevated operating temperature.

3. Method in accordance with claim 1 or 2,
**characterized in that**
the original coating material having a mean thickness ranging from between 5 µm to 500 µm, in particular between 20 µm and 200 µm, is applied to a carrier having a mean thickness ranging from between 5 µm to 500 µm, in particular between 20 µm and 200 µm.

4. Method in accordance with one of the preceding claims,
**characterized in that**
the original coating material is applied in liquid or paste-like form, in particular is spun, rolled or sprayed on.

5. Method in accordance with one of claims 1 to 3,
**characterized in that**
the original coating material is applied in powder form, in particular is sprinkled or blown on.

6. Method in accordance with one of the preceding claims,
**characterized in that**
the spectral composition of the radiation is adapted to the absorption properties of the original coating material and optionally to those of the carrier such that the original coating material is heated substantially uniformly through the entire thickness of the layer.

7. Method in accordance with claim 6,
**characterized in that**
the spectral composition is adjusted by means of at least one filter.

8. Method in accordance with one of the preceding claims,
**characterized in that**
the radiated power is adjusted by varying the distance between the source of radiation and the surface of the original coating material.

9. Method in accordance with one of the preceding claims,
**characterized in that**
a stream of gas, in particular an air stream, is passed over the surface of the original coating material and/or the back surface of the carrier in order to cool and/or remove volatile components of the original coating material.

10. Method in accordance with claim 9,
**characterized in that**
a dry, cold gas is supplied at a high pulse rate.

11. Arrangement for realizing the method according to one of claims 1-10, having:
- a supply and feed device for the carrier,
- a supply and layer-producing device for the supplying and applying of the original coating material to the carrier, in particular continuously, and
- an irradiation device disposed downstream the supply and layer-producing device and facing the carrier provided with the original coating material which generates radiation having an effective component in the near-infrared region with a plurality of halogen lamps having a high near-infrared spectral component, as well as a regulating device for regulating the radiated power of the irradiation device.

12. Arrangement in accordance with claim 11,
**characterized in that**
a gas flow generating device is provided for producing a stream of in particular dry, cold gas at a high pulse rate, which is directed substantially parallel to the surface of the layered structure, the initial layered structure respectively, and passes over said structure in the area impacted by the action of the irradiation device.

13. Arrangement in accordance with one of claims 11 or 12,
**characterized in that**
means is provided for adjusting the radiated power, in particular positioning means for the precision-adjusting of at least one source of radiation of the irradiation device.

## Revendications

1. Procédé de fabrication d'une structure fine en couches à partir d'un film en matière synthétique, souple, en forme de bande, en particulier d'un film de polyéthylène, de polypropylène, de PVC, ou d'un film métallique fin ou d'un tissu métallique fin en tant que support, en particulier d'aluminium, de cuivre ou d'un alliage contenant de l'aluminium ou du cuivre, comportant au moins un revêtement fonctionnel lié fermement au support, d'une épaisseur du même ordre grandeur que l'épaisseur du support, comportant les étapes:
- de formation d'une structure en couches de départ par dépôt surfacique d'un matériau de revêtement de départ sur le support et
- d'irradiation du support pourvu du matériau de revêtement de départ par rayonnement électromagnétique ayant une composante active dans le domaine de l'infrarouge proche, pour former le revêtement fonctionnel à partir du matériau de revêtement de départ, avec liaison simultanée au support en incluant un séchage et/ou une réticulation thermique, le support étant pourvu d'un revêtement fonctionnel pour la fabrication d'un dispositif à transistors en couche mince, en particulier d'un dispositif d'affichage à cristaux liquides, ou d'un revêtement fonctionnel pour la fabrication d'une membrane de séparation d'un élément électrochimique, en particulier d'un accumulateur lithium-ion, ou d'un revêtement fonctionnel pour la fabrication d'une structure en couche mince pour la fabrication d'un dispositif d'affichage plasma ou d'un revêtement fonctionnel pour la fabrication d'une structure de membrane pour une pile à combustible.

2. Procédé selon la revendication 1,
**caractérisé en ce que**
le rayonnement d'une lampe halogène à haute température de fonctionnement est employé.

3. Procédé selon la revendication 1 ou 2,
**caractérisé en ce que**
le matériau de revêtement de départ est déposé en une épaisseur moyenne appartenant à la plage des 5 µm à 500 µm, en particulier des 20 µm à 200 µm, sur un support d'une épaisseur moyenne appartenant à la plage des 5 µm à 500 µm, en particulier des 20 µm à 200 µm.

4. Procédé selon l'une quelconque des revendications précédentes,
**caractérisé en ce que**
le matériau de revêtement de départ est appliqué sous forme liquide ou pâteuse, en particulier projeté, laminé ou pulvérisé.

5. Procédé selon l'une quelconque des revendications 1 à 3,
**caractérisé en ce que**
le matériau de revêtement de départ est appliqué sous forme pulvérulente, en particulier par ruissellement ou soufflage.

6. Procédé selon l'une quelconque des revendications précédentes,
**caractérisé en ce que**
la composition spectrale du rayonnement est réglée en fonction des propriétés d'absorption du matériau de revêtement de départ et, au choix, du support, de façon telle qu'un échauffement pour l'essentiel régulier s'effectue dans l'épaisseur de couche du matériau de revêtement de départ.

7. Procédé selon la revendication 6,
**caractérisé en ce que**
la composition spectrale du rayonnement est réglée par au moins un filtre.

8. Procédé selon l'une quelconque des revendications précédentes,
**caractérisé en ce que**,
pour régler la puissance de l'irradiation, on fait varier l'écartement entre la source de rayonnement et la surface du matériau de revêtement de départ.

9. Procédé selon l'une quelconque des revendications précédentes,
**caractérisé en ce que**,
la surface du matériau de revêtement de départ et/ou la surface du dos du support sont balayées par un courant de gaz, en particulier un courant d'air, pour le refroidissement et/ou l'évacuation de composants volatiles du matériau de revêtement de départ.

10. Procédé selon la revendication 9,
**caractérisé en ce que**
un gaz sec, froid, est apporté avec une forte impulsion.

11. Dispositif pour appliquer le procédé selon l'une quelconque des revendications 1 à 10,
comportant :
- un dispositif d'apport ou d'avance pour le support,
- un dispositif d'apport et de création de couche pour, en particulier, apporter et appliquer en continu le matériau de revêtement de départ sur le support et
- un dispositif d'irradiation générant un rayonnement disposé en aval du dispositif d'apport et de création de couche, dirigé vers le support pourvu du matériau de revêtement de départ, avec une composante active dans le domaine de l'infrarouge proche, équipé de plusieurs lampes halogènes avec une forte composante dans l'infrarouge proche, ainsi qu'un dispositif de régulation de la puissance de rayonnement du dispositif d'irradiation.

12. Dispositif selon la revendication 11,
**caractérisé en ce que**
un dispositif de génération d'un courant de gaz, en particulier sec et froid, pour générer un courant de gaz à haute impulsion, dirigé, pour l'essentiel, parallèlement à la surface de la structure en couches ou de la structure en couches de départ, balayant celle-ci dans la zone d'action du dispositif d'irradiation.

13. Dispositif selon l'une quelconque des revendications 11 ou 12,
**caractérisé par**
un moyen pour régler la puissance du rayonnement, en particulier un moyen de réglage pour le réglage de précision d'au moins une source de rayonnement du dispositif d'irradiation.
